# EUROPÄISCHE PATENTSCHRIFT

(11) **EP 3 546 382 B1**
(45) Veröffentlichungstag und Bekanntmachung des Hinweises auf die Patenterteilung: **17.02.2021**
(21) Anmeldenummer: 19165910.1
(22) Anmeldetag: 28.03.2019
(51) Int. Cl.: B65B 53/06

(54) **DAMPFBALKEN UND SCHRUMPFTUNNEL**
STEAM DIFFUSING BAR AND SHRINK TUNNEL
BARRE DIFFUSANT DE LA VAPEUR ET TUNNEL DE RÉTRACTION

(30) Priorität: 29.03.2018 DE 202018101776 U
(43) Veröffentlichungstag der Anmeldung: 02.10.2019
(73) Patentinhaber: KRONES Aktiengesellschaft, 93073 Neutraubling (DE)
(72) Erfinder: Voigt, Mario, 93073 Neutraubling (DE)
(74) Vertreter: Grünecker Patent- und Rechtsanwälte PartG mbB

(56) Entgegenhaltungen:
- EP-A1- 2 565 123
- WO-A1-2014/009529
- JP-A- 2001 171 620
- US-A1- 2014 053 515
- US-A1- 2017 129 634
- US-B1- 8 235 712

## Beschreibung

Die Erfindung bezieht sich auf einen Dampfbalken zur Verwendung in einem Schrumpftunnel und einen Schrumpftunnel mit einem solchen Dampfbalken.

Es ist bekannt, einen Schrumpftunnel zu verwenden, in dem Schrumpfetiketten und andere Schrumpfverpackungen und Ähnliches geschrumpft werden können. Ein solches Schrumpfetikett oder eine Schrumpfverpackung oder ähnliches ist typischerweise auf einem Gegenstand angebracht, auf den sie durch Dampf angeschrumpft werden soll (im Folgenden wird für den Gegenstand samt Schrumpfetikett oder Schrumpfverpackung auch der Begriff "zu bedampfender Gegenstand" verwendet). Die Verwendung eines Tunnels ist vorteilhaft, da Wärme mindestens teilweise im Tunnel verbleiben kann und das zu schrumpfende Etikett (oder Ähnliches) möglichst gleichmäßig schrumpft und gleichzeitig die benötigte Energie reduziert.

Eine Schrumpfung mit Dampf bietet gegenüber Heißluft den Vorteil, dass der Schrumpfvorgang, aufgrund der einfacheren Steuerung, gleichmäßiger erfolgt.

Dampfbalken sind Vorrichtungen zum Zuführen von Dampf in einem Schrumpftunnel. Sie sind typischerweise innen hohl und zur Aufnahme von Dampf geeignet und geben diesen dann durch Öffnungen wieder ab.

Im Stand der Technik werden solche Dampfbalken typischerweise mit Einschraubdüsen oder düsenartigen Fortsätzen gefertigt, die einen Gegendruck aufbauen, so dass Dampf möglichst gleichmäßig entlang des gesamten Balkens austritt. Es ist auch bekannt, Dampfbalken mit Schlitzen zu verwenden. Insbesondere bei Schlitzen kann sich aber, aufgrund des fehlenden Gegendruckaufbaus, ein ungleichmäßiges Geschwindigkeitsprofil des austretenden Dampfes bilden.

US 2014/0053515 A1 offenbart eine Vorrichtung zum Warmschrumpfen einer einen Gegenstand umhüllenden Folie mit einem Gehäuse, das eine Wärmebehandlungskammer zu Aufnahme von Dampf aufweist, einer Transporteinrichtung zum Tragen und Bewegen des Gegenstands durch die Wärmebehandlungskammer, zumindest einer Dampfzuführeinrichtung zum Liefern von Dampf an die Wärmebhandlungskammer und zumindest einer Dampfauslasseinrichtung, die ein oder mehrere Auslässe für Dampf umfasst. Die Auslasseinrichtung ist mit der Dampfzuführeinrichtung verbunden und in der Wärmebehandlungskammer längs der Transporteinrichtung angeordnet, wobei der eine oder die mehreren Auslässe zu dem sich bewegenden Gegenstand gerichtet sind.

EP 2 565 123 A1 offenbart eine Vorrichtung zur Weiterverarbeitung von Produkten, die mit einer Folie umhüllt sind, wobei die Vorrichtung eine erste und zweite Transportvorrichtung, einen Schrumpftunnel zum Erhitzen der Folie und eine Andrückvorrichtung mit Mitteln zum Andrücken der erhitzen Folie an das/die Produkt(e). Der Schrumpftunnel umfasst seitlich neben und oberhalb der Transportvorrichtungen durch den Schrumpftunnel jeweils ein Düsenblech zur Zuführung erhitzter Luft. Das seitliche Düsenblech umfasst eine einfache Reihe von Düsenöffnungen und das obere Düsenblech umfasst mindestens zwei Reihen von Düsenöffnungen.

US 2017/0129634 A1 offenbart eine Einrichtung zum Wärmeschrumpfen von Schrumpfetiketten mit einer Erwärmungsbehandlungskammer, die einen Beförderungsweg eines mit einem Etikett bedeckten Körper umgibt, und mit einer Dampfzuführvorrichtung, die das Schrumpfetikett in der Erwärmungsbehandlungskammer wärmeschrumpft, indem der Erwärmungsbehandlungskammer Heißdampf zugeführt wird. Weiter umfasst die Einrichtung eine Heißlufterzeugungsvorrichtung, die Heißluft erzeugt, und eine Heißluftgebläsevorrichtung, die Wasser verdampft, indem die Heißluft zu dem mit dem Etikett bedeckten Körper geblasen wird, auf dem die Wassertropfen aufgrund des Durchlaufs durch die Erwärmungsbehandlungskammer, der die Heißluft zugeführt wird, abgelegt werden.

JP 2001-171620 offenbart eine Vorrichtung zum Erhitzen eines Etiketts, die eine Heizkammer, die ein Transportband umgibt, und Dampfblasmittel in der Heizkammer umfasst Jeder Dampfausgang ist im Wesentlichen über die gesamte Länge der Heizkammer ausgebildet, und eine Regulierungsplatte zum Regulieren des Öffnungsbereichs und der Öffnungsposition des Dampfauslasses ist an jedem der Dampfauslässe angeschraubt. Der Öffnungsbereich und die Öffnungsposition des Dampfauslasses kann beliebig reguliert werden durch Ändern der Einbaulage der Regulierungsplatte.

US 8,235,712 B1 offenbart eine Vorrichtung für eine genaue und kontrollierte Schrumpfung eines wärmeschrumpffähigen Materials, wobei die Vorrichtung zumindest eine erhöhte Temperatur in einer erwärmten Bearbeitungszone erzeugt. Die Wärmeenergie, die in der Bearbeitungszone zur Verfügung steht, stammt von einer ersten Wärmequelle, beispielsweise unter Druck stehender Dampf.

WO 2014/009529 A1 offenbart eine Anlage zum Wärmeschrumpfen von Hüllen aus wärmeschrumpfbarem Material, die auf Behälter aufgezogen sind. Die Anlage umfasst Dampfheizmittel, die in einer Einfassung angeordnet sind, und einen Förderer, um die Behälter durch die Einfassung zu bewegen. Die Dampfheizmittel bilden eine Einheit, die mit einer abnehmbaren Weise auf einer Basis der Einfassung befestigt ist.

Dampfbalken nach dem Stand der Technik haben den Nachteil, dass sie durch zusätzliche Einrichtungen wie Düsen oder düsenartige Fortsätze teuer zu fertigen sein können und/oder ein ungleichmäßiges Geschwindigkeitsprofil des auftretenden Dampfes über die Balkenlänge entsteht.

Eine gleichmäßige Verteilung der Geschwindigkeit des auftretenden Dampfes über der gesamten Länge des Dampfbalkens ist jedoch vorteilhaft, da sie sich positiv auf Schrumpfprozesse auswirkt und eine Einstellung der einzustellenden Parameter erleichtert.

Der Erfindung liegt daher die Aufgabe zugrunde, einen verbesserten Dampfbalken anzugeben, der insbesondere z.B. bei niedrigen Fertigungskosten ein gleichmäßiges Geschwindigkeitsprofil des austretenden Dampfes aufweist. Die Erfindung umfasst einen Dampfbalken nach Schutzanspruch 1 und einen Schrumpftunnel nach Schutzanspruch 13. Vorteilhafte Ausführungsformen sind in den abhängigen Schutzansprüchen beschrieben.

Wenn man die Zuführeinrichtung für Dampf, z.B. ein entsprechendes Rohr oder Ähnliches, nicht berücksichtigt, haben Dampfbalken typischerweise eine Balkenform, d.h. eine Ausdehnung in einer ersten Richtung, die erheblich größer ist als die Ausdehnung in die anderen beiden Richtungen senkrecht dazu (z.B. mindestens dreimal so groß, mindestens fünfmal so groß oder mindestens achtmal so groß). "Balkenlänge" bezeichnet im Folgenden die Ausdehnung in der ersten Richtung (mit größerer Ausdehnung). Sie erstreckt sich typischerweise insbesondere bei etwa zylinderförmigen oder rechteckigen Dampfbalken entlang der jeweiligen Zylinder- oder Rechtecksachse. Dampfbalken können insbesondere rohrförmig sein. Die Bereiche, die mit den Enden der Balkenlänge abschließen (im Folgenden: Enden des Dampfbalkens) sind bei einem Dampfbalken typischerweise verschlossen, wobei optional jedes Ende einen Ablauf für Kondensat umfassen kann, also ein im Vergleich zum Verschluss oder im Vergleich zu den Öffnungen zum Auslass von Dampf typischerweise kleines Loch (z.B. 50% kleinere Querschnittsfläche des Ablaufs des Kondensats als die kleinste Öffnung zum Auslass von Dampf) oder einen sonstigen Durchlass für Kondensat (die im Folgenden nicht als Öffnungen bezeichnet oder betrachtet werden). Die Enden sind durch Seitenflächen (im Folgenden auch: Seiten) des Dampfbalkens verbunden. Öffnungen zum Auslass von Dampf verlaufen typischerweise entlang einer (oder mehrerer) Seitenfläche des Dampfbalkens.

Erfindungsgemäß umfasst ein Dampfbalken zur Verwendung in einem Schrumpftunnel eine Zuführeinrichtung zum Zuführen von Dampf in den Dampfbalken sowie Öffnungen zum Auslass von Dampf, wobei in den verschiedenen Bereichen des Dampfbalkens Öffnungen zum Auslass von Dampf mit verschiedenen Öffnungsquerschnitten zum Einsatz kommen, wobei die näher an der Zuführeinrichtung liegenden Öffnungen einen größeren Querschnitt aufweisen als die Öffnungen, die weiter entfernt von der Zuführeinrichtung sind.

Als Öffnungsquerschnitt wird hierbei ein Querschnitt der Öffnungen bezeichnet, wobei der Öffnungsquerschnitt senkrecht zur intendierten Dampfaustrittsrichtung gemessen werden kann, d.h. senkrecht zur Richtung, in die Dampf austreten würde, wenn er mit konstantem Druck innerhalb des Dampfbalkens vorhanden wäre und keine Verwirbelungen im Dampfbalken auftreten. Bei einer Bohrung oder Stanzung kann der Öffnungsquerschnitt beispielsweise der Querschnitt der Bohrungsöffnung oder Stanzung in Bohr- oder Stanzrichtung sein. Jede der Öffnungen kann so ausgebildet sein, dass ihr Öffnungsquerschnitt entlang der gesamten Länge der Öffnung konstant ist, z.B. bei einer Bohrung entlang der gesamten Länge der Bohrung/bei einer Stanzung entlang der gesamten Länge der Stanzung.

Die Verwendung von Öffnungen mit verschiedenen Öffnungsquerschnitten kann ermöglichen, das Geschwindigkeitsprofil des auftretenden Dampfes über die Länge des Dampfbalkens annähernd konstant zu halten, so dass aus jeder Öffnung Dampf ungefähr in die gleiche Richtung und mit gleicher Geschwindigkeit austritt.

Erfindungsgemäß können in einem Balken Öffnungen mit genau zwei verschiedenen Öffnungsquerschnitten oder Öffnungen mit mehr als zwei verschiedenen Öffnungsquerschnitten, beispielsweise drei, vier, fünf oder mehr verschiedenen Öffnungsquerschnitten zum Einsatz kommen. Typischerweise ist bei jedem verschiedenen Öffnungsquerschnitt auch die Fläche des Querschnitts verschieden.

Erfindungsgemäß kann die Zuführeinrichtung zum Zuführen von Dampf senkrecht zur Verlaufsrichtung (also senkrecht zur Balkenlänge) des Dampfbalkens angeordnet sein. Die Zuführeinrichtung kann so angeordnet sein oder angeordnet werden, dass Dampf, wenn der Dampfbalken mit Dampf betrieben wird (betriebener Zustand), von oben zugeführt wird. Dies hat den Vorteil, dass sich gegebenenfalls bildendes Kondensat in den Dampfbalken abläuft, statt sich in der Zuführeinrichtung abzusetzen. Beispielsweise kann die Zuführeinrichtung senkrecht zur Balkenlänge des Dampfbalkens und senkrecht zur intendierten Dampfaustrittsrichtung angeordnet sein. Insbesondere kann z.B. bei waagrechter Anordnung des Dampfbalkens (also Balkenlänge entlang der Horizontalen), im betriebenen Zustand die intendierte Dampfaustrittsrichtung horizontal und die Zuführeinrichtung vertikal anordenbar oder angeordnet sein. Bei einem rohrförmigen Dampfbalken können insbesondere die Öffnungen senkrecht zur Rohrachse entlang einer Linie angeordnet sein und die Zuführeinrichtung senkrecht zur Rohrachse und senkrecht zur intendierten Dampfaustrittsrichtung (wobei die intendierte Dampfaustrittsrichtung z.B. bei Bohrungen der Richtung der Bohrung entspricht).

Ein Dampfbalken kann an einem oder jedem Ende einen (z.B. als Loch oder Durchlass ausgebildeten) Ablauf für Kondensat haben. Der Dampfbalken kann so ausgebildet sein, dass, wenn der Dampfbalken mit Dampf betrieben wird (betriebener Zustand), mindestens ein Ablauf für Kondensat am tiefsten Punkt des Inneren des Dampfbalkens angeordnet ist. Bei einem Dampfbalken, der dazu ausgebildet ist, horizontal angebracht zu werden, kann z.B. in einem oder beiden Enden ein Ablauf für Kondensat vorhanden sein, der jeweils am - im betriebenen Zustand - unteren Bereich des Dampfbalkens ausgebildet ist, insbesondere beispielsweise am unteren Rand des Endes. Ein Dampfbalken, der dazu ausgebildet ist, schräg angeordnet zu werden, kann insbesondere am Ende, das dazu ausgebildet ist, tiefer als das andere Ende angeordnet zu werden, einen Ablauf für Kondensat am - im betriebenen Zustand - unteren Bereich des Endes haben, z.B. am unteren Rand. Wenn beide Enden als unteres Ende eingesetzt werden können, können optional beide unteren Bereiche der Enden einen Ablauf für Kondensat umfassen.

Die Zuführeinrichtung zum Zuführen von Dampf kann mittig zwischen den beiden Enden des Dampfbalkens und senkrecht zum Dampfbalken angeordnet sein. In alternativen Ausführungsformen kann sie näher an einem Ende als an einem anderen Ende (in Bezug auf Verlaufsrichtung des Dampfbalkens, d.h. entlang der Balkenlänge) und senkrecht zum Dampfbalken angeordnet sein. Die Zuführeinrichtung zum Zuführen von Dampf kann insbesondere im ersten Drittel, z.B. im ersten Viertel oder im ersten Fünftel der Balkenlänge des Dampfbalkens liegen.

Dies kann vorteilhaft sein, da sich typischerweise im Bereich der Zuführeinrichtung, wo die Zuführung des Dampfes erfolgt, im Dampfbalken erhebliche Verwirbelungen bilden. Weiter entfernt von der Zuführeinrichtung hingegen ist die Dampfverteilung typischerweise gleichmäßiger, wobei sie z.B. bei mittiger Anordnung der Zuführeinrichtung entlang der Balkenlänge an den Enden des Dampfbalkens am gleichmäßigsten ist. Bei Verwendung von größeren Öffnungen in der Nähe der vielen Verwirbelungen gegenüber kleineren Öffnungen auf der Seite mit weniger Verwirbelungen innerhalb des Dampfbalkens kann es insgesamt zu einem gleichmäßigeren Geschwindigkeitsprofil des austretenden Dampfes gegenüber der gesamten Länge des Dampfbalkens kommen.

Optional können alle Öffnungen, die einen Abstand von der Zuführeinrichtung kleiner oder gleich einem ersten Abstand A1 haben, einen größeren Öffnungsquerschnitt haben als alle Öffnungen, die einen größeren Abstand (als dem ersten Abstand A1) von der Zuführeinrichtung haben.

Die Öffnungen können entlang der Balkenlänge (an der Seite des Balkens) in einer Linie (Reihe) angeordnet sein, und können dabei insbesondere in gleichen Abständen zueinander angeordnet sein (also äquidistant, z.B. so, dass die jeweiligen Schwerpunkte der Querschnitte oder Mittelpunkte der Querschnitte den gleichen Abstand voneinander haben). Ein Dampfbalken kann dazu ausgebildet sein, an einer Seite des Schrumpftunnels befestigt zu werden.

Öffnungen zum Auslass von Dampf sind typischerweise nur auf einer Seite des Dampfbalkens angeordnet.

In anderen Ausführungsformen können Öffnungen zum Auslass von Dampf so ausgebildet sein, dass Dampf in verschiedene Richtungen entweichen kann. Beispielsweise können Öffnungen auf zwei einander gegenüberliegenden Linien entlang der Länge des Dampfbalkens angeordnet sein. Ein solcher Dampfbalken kann beispielsweise dazu ausgebildet sein, so montiert zu werden, dass zu bedampfende Gegenstände rechts und links des Dampfbalkens entlanggeführt werden.

Eine Anordnung der Öffnungen in einer Linie (Reihe) entlang der Seite eines Balkens (parallel zur Balkenlänge) hat sich als vorteilhaft erwiesen. Bei Anordnung von Öffnungen zum Auslass von Dampf in mehreren horizontalen Ebenen (betrachtet bei Anordnung des Balkens bzw. der Balkenlänge in einer horizontalen Ebene) weist der aus übereinanderliegenden Öffnungen austretende Dampf insbesondere im Bereich der Zuführeinrichtung stark verschiedene Geschwindigkeiten auf. Dies kann insbesondere an den Verwirbelungen im Dampfbalken liegen.

Erfindungsgemäß können die Öffnungen insbesondere Bohrungen sein. Bohrungen haben den Vorteil, dass sie günstig zu fertigen sind und typischerweise schnell und unkompliziert in verschiedenen Größen hergestellt werden können.

In anderen Ausführungsformen kann, statt einer (runden) Bohrung, auch in sonstiger Weise eine Öffnung in den Dampfbalken geschnitten werden. Typischerweise sind die Öffnungen im Dampfbalken durch die Wand des Dampfbalkens mit einem gleichmäßigen Querschnitt ausgeführt.

Die Wanddicke eines beispielhaften Dampfbalkens an den Enden und/oder Seiten, also die Dicke der Wände oder Begrenzungen, die das Innere des Dampfbalkens von dem Außenraum trennt, kann zwischen 1 mm und 8 mm, z.B. zwischen 1,5 mm und 2,5 mm betragen. Bei einem rohrförmigen Dampfbalken, bei dem das Rohr an den Enden durch Deckel verschlossen ist, können jeweils z.B. die Rohrdicke und/oder die Dicke der Deckel zwischen 1 mm und 8 mm, z.B. zwischen 1,5 mm und 2,5 mm betragen.

Ein erfindungsgemäßer Dampfbalken kann insbesondere ein Quadratrohr mit Öffnungen zum Auslass von Dampf umfassen, die optional an (genau) einer Seite angeordnet sind. Ein solches Quadratrohr ist typischerweise an beiden Enden verschlossen (wobei optional in einem oder beiden Enden ein Ablauf für Kondensat vorgesehen sein kann), so dass der Dampf innerhalb des Quadratrohrs eingeschlossen ist und nur durch die Öffnungen zum Auslass von Dampf austritt. Typischerweise ist eine Zuführeinrichtung zum Zuführen von Dampf an dem Quadratrohr (typischerweise von oben und mittig bezüglich der Balkenlänge) befestigt. Die entsprechende Befestigung ist typischerweise so ausgebildet, dass durch sie kein Dampf austritt. Beispielsweise kann die Zuführeinrichtung, z.B. über einen Wellenschlauch, angeschraubt sein, und/oder angeschweißt sein.

Bei einem solchen Quadratrohr können die Innenmaße des Quadratrohrs beispielhaft zwischen 30 und 40 mm (entlang einer Seite) liegen, beispielsweise zwischen 34 mm und 38 mm betragen.

In anderen Ausführungsformen kann statt eines Quadratrohrs beispielsweise ein rundes Rohr vom Dampfbalken umfasst sein, dessen Innenmaße ebenfalls bei einem Durchmesser zwischen 30 und 40 mm liegen können.

Ein Dampfbalken kann (entlang einer Seite) beispielsweise zwischen 10 und 30 Öffnungen zum Auslass von Dampf haben. Wenn der Dampfbalken entlang zwei (oder mehr) Seiten Öffnungen zum Auslass vom Dampf hat, kann er pro Seite jeweils zwischen 10 und 30 Öffnungen zum Auslass von Dampf haben.

In einem erfindungsgemäßen Dampfbalken können z.B. die größeren Öffnungen einen Öffnungsquerschnitt von zwischen 10 mm² und 19 mm² haben und die kleineren Öffnungen einen Öffnungsquerschnitt von zwischen 4 mm² und 10 mm².

Bei einem Dampfbalken, in dem die Öffnungen Bohrungen sind, können insbesondere die größeren Bohrungen einen Durchmesser zwischen 3,5 und 4,5 mm haben und die kleineren Bohrungen einen Durchmesser von zwischen 2,5 und 3,5 mm.

Der Dampfbalken selber kann eine Balkenlänge von zwischen 150 und 900 mm haben, z.B. von zwischen 300 und 450 mm.

Die einzelnen Öffnungen zum Auslass von Dampf des Dampfbalkens können voneinander jeweils beispielsweise einen Abstand zwischen 15 und 25 mm haben. Sie können insbesondere jeweils einen gleichen Abstand von der nächsten Öffnung aufweisen, also äquidistant angeordnet sein. Ein gleichmäßiger Abstand ist vorteilhaft, da dann eine gleichmäßige Bedampfung des zu schrumpfenden Etiketts oder Verpackung erfolgen kann.

Der Dampfbalken kann insbesondere dazu ausgebildet sein, dass eine Dampftemperaturzwischen 95° und 110 °C eingesetzt werden kann und/oder dass mit Heißluft vermischter Dampf eingesetzt werden kann, der entsprechend Temperaturen von mehr als 110 °C haben kann, wobei die Austrittstemperatur des mit Heißluft vermischten Dampfes 400°- 600° betragen kann. Insbesondere müssen alle Bauteile des Dampfbalkens so ausgebildet sein, dass sie die entsprechende heiße Feuchtigkeit und resultierenden Druckverhältnisse aushalten, also insbesondere nicht korrodieren, durch Druck, Hitze und Feuchtigkeit auch anderweitig nicht beschädigt werden und keine Verschleißteile aufweisen, die bei solchen Temperaturen, Drücken und Feuchtigkeit leiden.

Die Erfindung umfasst des Weiteren einen Schrumpftunnel, der einen zuvor beschriebenen Dampfbalken umfasst. In oder an einem Tunnel gemäß der Erfindung kann der Dampfbalken insbesondere so angeordnet sein, dass er parallel zur Bewegungsrichtung von zu bedampfenden Behältern im Schrumpftunnel angeordnet ist oder angeordnet werden kann. In anderen Ausführungsformen kann der Dampfbalken im Schrumpftunnel schräg angeordnet oder schräg anordenbar sein. Der Dampfbalken kann optional so ausgebildet sein, dass er im Schrumpftunnel parallel zur Bewegungsrichtung von zu bedampfenden Behältern und alternativ schräg angeordnet werden kann.

Der Schrumpftunnel kann so ausgebildet sein, dass Nassdampf bei Temperaturen zwischen 95 und 110 °C eingesetzt werden kann oder mit Heißluft vermischter Dampf, der dann auch Temperaturen von mehr als 110 °C haben kann.

Ein Schrumpftunnel, wie er zuvor beschrieben wurde, kann insbesondere zwei einander gegenüberliegende Dampfbalken umfassen (wobei jeder Dampfbalken als ein zuvor beschriebener Dampfbalken ausgebildet sein kann). Somit zu bedampfende Gegenstände von beiden Seiten gleichmäßig bedampft werden.

Weitere Details der Erfindung werden anhand der folgenden Figuren beschrieben. Hierbei zeigt
Figur 1 schematisch einen beispielhaften Dampfbalken;
Figur 2a einen Querschnitt durch einen Teil eines Dampfbalkens aus dem Stand der Technik;
Figur 2b einen Querschnitt durch einen Dampfbalken;
Figur 2c einen Querschnitt durch einen erfindungsgemäßen Dampfbalken;
Figuren 3a - 3d Querschnitte durch verschiedene Öffnungen eines beispielhaften Dampfbalkens.

Figur 1 zeigt schematisch einen beispielhaften Dampfbalken. Der Dampfbalken 1 umfasst eine Zuführeinrichtung für Dampf 1a, die beispielsweise in der Mitte entlang der (Balken)Llänge I angeordnet sein kann. Wie gezeigt, kann der Dampfbalken so ausgebildet und/oder anordenbar sein, dass die Zuführeinrichtung für Dampf 1a im betriebsbereiten oder betriebenen Zustand von oben und optional senkrecht auf den Dampfbalken trifft. Eingezeichnet sind ebenfalls optional vorhandende Abläufe für Kondensat 20, die beispielsweise als Öffnungen an (im betriebenen Zustand) unten angeordneten Bereichen an den Enden E des Dampfbalkens angeordnet sein können. Optional kann ein Dampfbalken auch nur einen Ablauf für Kondensat (z.B. an einem Ende) oder mehr als zwei Abläufe für Kondensat, z.B. zusätzlich oder alternativ an (im betriebenen Zustand) unten angeordeten Bereichen der Seiten - umfassen.

Der Dampfbalken hat eine Länge I und ist in diesem Beispiel beispielhaft als Quadratrohr ausgebildet, dass an den beiden Enden (hierbei ist das in der Zeichnung nur das perspektivisch sichtbare Ende E eingezeichnet) geschlossen ist. Der Dampfbalken umfasst eine oder mehrere Seitenflächen, in dem gezeigten Beispiel beispielhaft vier Seitenflächen von denen die Seitenflächen S1 und S2 sichtbar sind (die anderen zwei Seiten aufgrund der Perspektive nicht). In anderen Ausführungsformen kann der Dampfbalken anders ausgebildet sein, z.B. als Rundrohr. In solchen Ausführungsformen können die Seitenflächen als eine Mantelfläche ausgebildet sein. In den Seitenflächen sind beispielhaft Öffnungen O1 bis O10 zum Auslass von Dampf eingezeichnet (hierbei werden entsprechende Öffnungen mit gleicher Entfernung von Zuführeinrichtung für Dampf (hier in der Mitte der Balkenlänge) gleich bezeichnet). Die Öffnungen erstrecken sich in diesem Beispiel ausgehend von der Mitte der Balkenlänge I entlang der Balkenlänge I auf einer Linie (in Richtung beider Enden). In anderen Ausführungsformen können die Öffnungen anders verteilt sein, z.B. ausgehend von der Zuführeinrichtung für Dampf sich nicht in gleicher Länge entlang der Seite erstrecken.

Typischerweise sind die Öffnungen äquidistant angeordnet, also so, dass der Schwerpunkt eines Öffnungsquerschnitts vom Schwerpunkt des Öffnungsquerschnitts der direkt danebenliegenden Öffnung jeweils gleich weit entfernt ist. Die Nummerierung der Öffnungen erfolgt in der Figur beispielhaft beginnend von den Öffnungen, die am nächsten an der Zuführeinrichtung 1a angeordnet sind und steigt mit der Entfernung von der Zuführeinrichtung 1a.

Erfindungsgemäß haben nun die Öffnungen O1 bis O10 mindestens zwei verschiedene Öffnungsquerschnitte, insbesondere können sie beispielsweise genau zwei verschiedene Öffnungsquerschnitte haben. In anderen Ausführungsformen können drei oder mehr verschiedene Öffnungsquerschnitte (insbesondere drei oder mehr verschiedene Öffnungsquerschnitte mit verschieden großen Querschnittsflächen) zum Einsatz kommen. Dies kann insbesondere vorteilhaft sein, wenn eine hinreichend gleichmäßige Geschwindigkeitsverteilung austretenden Dampfes mit nur zwei verschiedenen Öffnungsquerschnitten nicht erreicht werden kann.

Bei dem beispielhaft gezeigten Dampfbalken ist die Zuführeinrichtung für Dampf 1a senkrecht zur Länge I des Dampfbalkens angeordnet und senkrecht zur intendierten Dampfaustrittsrichtung. Die näher an der Zuführeinrichtungszeit liegenden Öffnungen können einen größeren Querschnitt aufweisen als die Öffnungen, die weiter entfernt von der Zuführeinführung 1a sind. Wenn die Öffnungen als (runde) Bohrungen ausgeführt sind, können beispielsweise dO1 bis O4 einen Durchmesser D1 haben, während Öffnungen O5 bis O10 einen zweiten Durchmesser D2 haben können, wobei D2<D1 ist.

Eine derartige Anordnung der Öffnung kann zu einer gleichmäßigen Geschwindigkeitsverteilung des auftretenden Dampfes führen, da in Bereichen großer Verwirbelung im Dampfbalken, insbesondere nahe der Zuführeinrichtung 1a, größere Öffnung vorgesehen sind, so dass auch dort hinreichend viel Dampf austreten kann.

In anderen Ausführungsformen (hier nicht gezeigt), z.B. wenn die Zuführeinrichtung für Dampf 1a gegenüber den Öffnungen angeordnet ist, können nahe der Zuführeinrichtung Öffnungen mit kleinerem Querschnitt angeordnet sein, als weiter von der Zuführeinrichtung entfernt.

Ein beispielhafter Dampfbalken kann zum Beispiel 20 Öffnungen (entlang einer Seite, z.B. entlang einer Linie parallel zur Länge I des Dampfbalkens) haben, die beispielhaft als Bohrungen ausgebildet sein können. Beispielsweise können bei 20 Bohrungen O1 bis O6 einen Durchmesser von 4,3 mm haben und Bohrungen O7 bis O10 einen Durchmesser von 3,2 mm. In anderen Ausführungsformen können mehr oder weniger als 20 Öffnungen entlang einer Seite angeordnet sein. Die Öffnungen können, wie gezeigt, symmetrisch zur Mitte der Balkenlänge angeordnet sein, müssen dies aber nicht sein. Ein Dampfbalken kann insbesondere auch eine ungerade Anzahl von Öffnungen haben.

Beispielhaft kann zum Beispiel das Innenmaß eines solchen Quadratrohrs jeweils zwischen 30 und 40 mm (entlang der Seiten) betragen, beispielsweise 36 mm × 36 mm.

Wie beschrieben kann die Länge I des Dampfbalkens zwischen 380 und 450 mm liegen (in anderen Ausführungsformen kann sie auch größer sein, die Länge des Dampfbalkens hängt typischerweise von dem Anwendungsbereich und den dafür notwendigen Parametern ab). Beispielsweise kann der Dampfbalken eine Länge von 415 mm haben.

Die Wandstärke eines verwendeten Rohrs für den Dampfbalken (das gleichzeitig bei Bohrungen, zum Beispie! auch die Länge der Bohrungen bestimmt, da diese durch die gesamte Wandstärke hindurchgehen) kann beispielsweise zwischen 1,5 und 2,5 mm betragen, beispielsweise etwa 2 mm.

Typischerweise sind die Abstände zwischen den jeweils nebeneinanderliegenden Öffnungen, d.h. deren Schwerpunkte der Öffnungsquerschnitte äquidistant angeordnet. Eine mögliche Entfernung beträgt beispielsweise zwischen 15 und 25 mm, z.B. 20 mm zwischen den jeweiligen Schwerpunkten der Öffnungsquerschnitte (Mittelpunkten bei Bohrungen). In anderen Ausführungsformen können die Öffnungen nicht äquidistant angeordnet sein.

Ein Dampfbalken kann beispielhaft in einem Dampftunnel an einer (Seiten)Wand angeordnet sein (nicht gezeigt). Der Dampfbalken kann bewegbar angeordnet sein, wobei er optional von außen bewegbar sein kann. Dies kann vorteilhaft sein, wenn der Dampfbalken bewegt werden soll (z.B. um den Schrumpftunnel auf verschiedene Behältergrößen oder Produkte anzupassen), da dann nicht eine Abkühlung des Schrumpftunnels abgewartet werden muss. In dem Schrumpftunnel können zu bedampfende Gegenstände am Dampfbalken entlanggeführt werden. Typischerweise kann der Abstand von Dampfbalken zu den zu bedampfenden Gegenständen in einem Schrumpftunnel klein eingestellt werden, beispielsweise der Abstand vom Dampfbalken 1 zwischen 10 mm und 60 mm betragen, beispielsweise zwischen 10 mm und 30 mm betragen, wobei typischerweise die Beförderung der zu bedampfenden Gegenständen so erfolgt, dass sie (und insbesondere die mit Dampf zu behandelnden Teile der Gegenstände, z.B. Schrumpfetiketten) auf der Höhe der Öffnungen zum Auslass von Dampf angeordnet sind und somit gleichmäßig bedampft werden können.

Dies kann entweder durch das Einstellen der Höhe der Transporteinrichtungen für zu bedampfende Gegenstände im Schrumpftunnel und/oder durch eine Verstellbarkeit des Dampfbalkens 1 in seiner Höhe erfolgen.

Optional kann der Dampfbalken 1 auch in anderen Anordnungen als waagrecht (nicht gezeigt) im Schrumpftunnel angeordnet oder anordenbar sein, beispielsweise schräg, so dass seine Länge I einen Winkel mit der Horizontalen einschließt, der typischerweise kleiner oder gleich 45° ist.

Eine solche Anordnung kann insbesondere vorteilhaft sein, wenn Gegenstände bedampft werden sollen, bei denen z.B. Schrumpfetiketten sich vertikal über eine gewisse Höhe ausdehnen.

In einem Dampftunnel wird typischerweise Dampf über die Zuführung 1a in den Dampfbalken 1 geführt und durch Öffnungen O in den Schrumpftunnel eingeleitet. Hier tritt der Dampf idealerweise mit gleicher Geschwindigkeit und Richtung (z.B. bei horizontaler Ausrichtung der Länge I horizontal) aus den jeweiligen Öffnungen O aus.

Ein zu bedampfender Gegenstand kann dann entsprechend auf der Höhe der Öffnungen O (vorzugsweise mit dem zu schrumpfenden Etikett oder Verpackung auf Höhe der Öffnungen O) vorbeigeführt werden. Durch den Dampf, der dann an der gegenüberliegenden Wand des Schrumpftunnels abprallt, bilden sich Strömungen und Verwirbelungen. Eine Abführung des nicht mehr benötigten Dampfes kann beispielhaft durch Absaugung nach oben erfolgen. In anderen Ausführungsformen kann eine Abführung des nicht mehr benötigten Dampfes in anderer Weise erfolgen.

Je gleichmäßiger das Geschwindigkeitsprofil und die Richtung des Dampfes, der aus den Öffnungen O herauskommt, ist, desto gleichmäßiger und besser kann der Schrumpfprozess stattfindenden. Es hat sich gezeigt, dass aufgrund der Verwirbelungen im Dampfbalken bei gleichgroßen Öffnungen der Dampfaustritt aus dem Dampfbalken mit verschiedenen Geschwindigkeiten und Höhenprofilen erfolgt. Dies kann z.B. dazu führen, dass in einigen Bereichen die Geschwindigkeit so hoch ist, dass der Dampf förmlich an den zu bedampfenden Gegenständen abprallt und nicht, wie gewünscht, diese erhitzt und dadurch eine Schrumpfwirkung erzeugt.

In den Figuren 2a bis 2c sind beispielhaft und schematisch Querschnitte durch verschiedene beispielhafte halbe Dampfbalken und daraus resultierende Geschwindigkeitsverteilung von Dampf gezeigt. Hierbei liegt jeweils die Mitte eines beispielhaften Dampfbalkens am linken Bildrand.

Figur 2a zeigt einen Dampfbalken mit Düsen (Stand der Technik), an dem man erkennen kann, dass er durch die Verwendung von Düsen ein relativ gleichmäßiges Geschwindigkeits- und Höhenprofil des auftretenden Dampfes erzeugen kann. Allerdings ist die Verwendung von Düsen, wie oben ausgeführt, teuer und aufwendig und der Erfindung liegt die Aufgabe zu Grunde, ein vergleichbares Spritzbild (Bild der Geschwindigkeitsverteilung des austretenden Dampfes) in einfacherer Weise zu erhalten.

Figur 2b zeigt einen nicht beanspruchten Dampfbalken mit gleichen Öffnungsquerschnitten (Länge 415 mm, Abmessungen eines beispielhaften Quadratrohres innen 36 mm × 36 mm, 20 Öffnungen (10 gezeigt, da nur halber Dampfbalken dargestellt ist)). Die Öffnungen sind als Bohrungen ausgebildet, haben 8 mm Durchmesser und sind in äquidistantem Abstand voneinander angeordnet, hier mit einem Abstand von 20 mm von einem Mittelpunkt einer Bohrung zur jeweils nächsten Bohrung.

Das resultierende Bild der Geschwindigkeitsverteilung des austretenden Dampfes ist ungleichmäßig, insbesondere wird der Dampf in der Mitte mit einer kleineren Geschwindigkeit aus dem Dampfbalken befördert als an den zwei Enden.

Figur 2c zeigt nun einen entsprechenden Querschnitt für einen erfindungsgemäßen Dampfbalken. Erfindungsgemäß wird ein Dampfbalken mit verschiedenen Öffnungsquerschnitten verwendet. In dem in Figur 2c gezeigten Beispiel sind die Öffnungen, die nahe bei der Zuführeinrichtung für Dampf 1a angeordnet sind, größer als die Öffnungen, die näher an den Enden des Dampfbalkens liegen (beispielsweise zwischen 3,5 und 5 mm Durchmesser der Bohrungen bei den Öffnungen näher an der Mitte des Dampfbalkens und zwischen 2 und 3,5 mm Durchmesser bei den Öffnungen an den Enden des Dampfbalkens). Dadurch tritt Dampf mit etwa gleicher Geschwindigkeit aus, wie beispielhaft in Figur 2c erkennbar.

Für einen Dampfbalken wie beispielhaft in Figur 1 gezeigt, zeigen die Figuren 3a bis 3d die (simulierten) Geschwindigkeitsvektoren des austretenden Dampfes für verschiedene Öffnungen, die beispielhaft als Bohrungen ausgebildet sein können.

Hierbei zeigt Figur 3a die Geschwindigkeitsvektoren für Öffnung 1, Figur 3b die Geschwindigkeitsvektoren für Öffnung 6, Figur 3c die Geschwindigkeitsvektoren für Öffnung 7 und Figur 3d die Geschwindigkeitsvektoren für Öffnung 10.

In der Nähe von Öffnung O1, die nahe an der Zuführungseinrichtung für Dampf angeordnet ist, ergibt sich ein starker Strömungswirbel im Dampfbalken, der unter anderem auch dazu führt, dass aus Öffnung O1 austretender Dampf in seinem Verlauf leicht nach oben abgelenkt wird.

Bei Öffnung O6 ist im Dampfbalken 1 keine so starke Strömung mehr erkennbar, so dass Dampf ziemlich gerade aus der Öffnung O6 befördert wird. Gleiches gilt für Öffnung O7, aus der Dampf noch ein bisschen gerader austritt.

Die regelmäßigste Verteilung findet sich dementsprechend bei der Öffnung, die am weitesten entfernt von der Zuführeinrichtung 1a ist, die im gezeigten Beispiel auch am nähesten am Ende des Dampfbalkens liegt (hier beispielhaft bei Öffnung O10), wo der Dampf innerhalb des Dampfbalkens kaum Strömung aufweist. Folglich tritt der Dampf aus O10 vom Dampfbalken 1 sehr gleichmäßig und sehr genau in horizontaler Richtung aus.

In einem erfindungsgemäßen Dampfbalken 1 sind daher die Öffnungen, die näher an der Zuführeinrichtung liegen, insbesondere O1, typischerweise mit einem größeren Öffnungsquerschnitt ausgebildet als die Öffnungen näher am Ende des Dampfbalkens (insbesondere 010). Hierbei können genau zwei verschiedene Größen von Öffnungsquerschnitten zum Einsatz kommen oder mehr. Typischerweise wählt man so viele verschieden Öffnungsquerschnitte wie notwendig, um ein gleichmäßiges Geschwindigkeitsprofil zu erreichen, aber so wenige wie möglich.

## Patentansprüche

1. Dampfbalken (1) zur Verwendung in einem Schrumpftunnel (2), umfassend eine Zuführeinrichtung (1a) zum Zuführen von Dampf und Öffnungen (O1-O10) zum Auslass von Dampf,
**dadurch gekennzeichnet, dass**
in verschiedenen Bereichen des Dampfbalkens (1) Öffnungen (O1-O10) zum Auslass von Dampf mit verschiedenen Öffnungsquerschnitten zum Einsatz kommen, wobei die näher an der Zuführeinrichtung (1a) liegenden Öffnungen einen größeren Querschnitt aufweisen als die Öffnungen, die weiter entfernt von der Zuführeinrichtung (1a) sind.

2. Dampfbalken nach Anspruch 1, wobei die Zuführeinrichtung (1a) zum Zuführen von Dampf so angeordnet ist, dass Dampf im betriebenen Zustand von oben zugeführt werden kann.

3. Dampfbalken nach einem der vorhergehenden Ansprüche, wobei alle Öffnungen, die einen Abstand von der Zuführeinrichtung kleiner oder gleich einem ersten Abstand haben, einen größeren Öffnungsquerschnitt haben, als alle Öffnungen, die einen größeren Abstand von der Zuführeinrichtung haben.

4. Dampfbalken (1) nach einem der vorhergehenden Ansprüche, wobei die Öffnungen (O1-O10) Bohrungen sind.

5. Dampfbalken (1) nach einem der vorhergehenden Ansprüche, wobei der Dampfbalken (1) ein Quadratrohr mit Öffnungen zum Auslass von Dampf umfasst.

6. Dampfbalken (1) nach Anspruch 5, wobei die Innenmaße des Quadratrohrs zwischen 30 und 40 mm liegen.

7. Dampfbalken (1) nach einem der vorhergehenden Ansprüche, wobei der Dampfbalken (1) zwischen 10 und 30 Öffnungen (O1-O10) umfasst.

8. Dampfbalken (1) nach einem der vorhergehenden Ansprüche, wobei die größeren Öffnungen einen Öffnungsquerschnitt von zwischen 10 mm² und 19 mm² haben und die kleineren Öffnungen einen Öffnungsquerschnitt von zwischen 4 mm² und 10 mm² haben.

9. Dampfbalken (1) nach einem der vorhergehenden Ansprüche, wobei die Öffnungen Bohrungen sind, und die größeren Bohrungen einen Durchmesser zwischen 3,5 und 4,5 mm haben und die kleineren Bohrungen einen Durchmesser von zwischen 2,5 und 3,5 mm haben.

10. Dampfbalken (1) nach einem der vorhergehenden Ansprüche, wobei der Dampfbalken eine Länge (I) von zwischen 380 und 450 mm hat.

11. Dampfbalken (1) nach einem der vorhergehenden Ansprüche, wobei die Öffnungen (O1-O10) einen Abstand voneinander von zwischen 15 mm und 25 mm haben.

12. Dampfbalken (1) nach einem der vorhergehenden Ansprüche, wobei der Dampfbalken (1) dazu ausgebildet ist, dass Nassdampf bei Temperaturen zwischen 95° und 110° C eingesetzt werden kann und/oder dass mit Heißluft vermischter Dampf eingesetzt werden kann.

13. Schrumpftunnel (2), umfassend einen Dampfbalken (1) nach einem der vorhergehenden Ansprüche.

14. Schrumpftunnel (2) nach Anspruch 13, wobei der Dampfbalken im Schrumpftunnel (2) schräg angeordnet oder schräg anordenbar ist.

15. Schrumpftunnel (2) nach Anspruch 13 oder Anspruch 14, wobei der Schrumpftunnel (2) dazu ausgebildet ist, dass Nassdampf bei Temperaturen zwischen 95° und 110° eingesetzt werden kann und/oder mit Heißluft vermischter Dampf.

16. Schrumpftunnel (2) nach einem der Ansprüche 13 bis 15, wobei der Schrumpftunnel (2) zwei gegenüberliegende Dampfbalken (1) nach einem der Ansprüche 1 bis 12 umfasst.

## Claims

1. Steam bar (1) for use in a shrink tunnel (2), comprising a supply device (1a) for supplying steam and openings (O1-O10) for discharging steam,
**characterised in that**
openings (O1-O10) with different opening cross-sections for discharging steam are used in different areas of the steam bar (1), wherein the openings arranged nearer to the supply device (1a) have a bigger cross-section than the openings arranged further away from the supply device (1a).

2. Steam bar according to claim 1, wherein the supply device (1a) for supplying steam is arranged such that in the operating state steam can be supplied from above.

3. Steam bar according to one of the preceding claims, wherein all openings that are at a distance from the supply device less than or equal to a first distance, have a larger opening cross-section than all openings that are at a larger distance from the supply device.

4. Steam bar (1) according to one of the preceding claims, wherein the openings (O1-O10) are bores.

5. Steam bar (1) according to one of the preceding claims, wherein the steam bar (1) comprises a square tube with openings for discharging steam.

6. Steam bar (1) according to claim 5, wherein the inner dimensions of the square tube are between 30 and 40 mm.

7. Steam bar (1) according to one of the preceding claims, wherein the steam bar (1) comprises between 10 and 30 openings (O1-O10).

8. Steam bar (1) according to one of the preceding claims, wherein the larger openings have an opening cross-section of between 10 mm² and 19 mm² and the smaller openings have an opening cross-section of between 4 mm² and 10 mm².

9. Steam bar (1) according to one of the preceding claims, wherein the openings are bores, and the larger bores have a diameter between 3.5 and 4.5 mm and the smaller bores have a diameter of between 2.5 and 3.5 mm.

10. Steam bar (1) according to one of the preceding claims, wherein the steam bar has a length (I) of between 380 and 450 mm.

11. Steam bar (1) according to one of the preceding claims, wherein the openings (O1-O10) are spaced from one another by between 15 mm and 25 mm.

12. Steam bar (1) according to one of the preceding claims, wherein the steam bar (1) is designed such that wet steam can be used at temperatures between 95° and 110 °C and / or that steam mixed with hot air can be used.

13. Shrink tunnel (2) comprising a steam beam (1) according to one of the preceding claims.

14. Shrink tunnel (2) according to claim 13, wherein the steam bar is arranged in an inclined manner in the shrink tunnel (2) or can be arranged in an inclined manner in the shrink tunnel (2).

15. Shrink tunnel (2) according to claim 13 or claim 14, wherein the shrink tunnel (2) is designed such that wet steam can be used at temperatures between 95° and 110° and / or steam mixed with hot air.

16. Shrink tunnel (2) according to one of claims 13 to 15, wherein the shrink tunnel (2) comprises two opposing steam bars (1) according to one of claims 1 to 12.

## Revendications

1. Barre à vapeur (1) destinée à être utilisée dans un tunnel de rétraction (2), comprenant un dispositif d'alimentation (1a) pour alimenter de la vapeur et des ouvertures (O1-O10) pour une évacuation de vapeur,
**caractérisée en ce que**
des ouvertures (O1-O10) avec des sections transversales d'ouverture différentes sont utilisées dans différentes zones de la barre à vapeur (1) pour une évacuation de vapeur, dans laquelle les ouvertures situées plus proches du dispositif d'alimentation (1a) présentent une section transversale plus grande que les ouvertures qui sont plus éloignées du dispositif d'alimentation (1a).

2. Barre à vapeur selon la revendication 1, dans laquelle le dispositif d'alimentation (1a) pour alimenter de la vapeur est agencé de telle sorte que de la vapeur peut être fournie par le haut dans un état de fonctionnement.

3. Barre à vapeur selon l'une des revendications précédentes, dans laquelle toutes les ouvertures qui sont à une distance du dispositif d'alimentation inférieure ou égale à une première distance ont une section transversale d'ouverture plus grande que toutes les ouvertures qui sont à une plus grande distance du dispositif d'alimentation.

4. Barre à vapeur (1) selon l'une des revendications précédentes, dans laquelle les ouvertures (O1-O10) sont des alésages.

5. Barre à vapeur (1) selon l'une des revendications précédentes, dans laquelle la barre à vapeur (1) comprend un tube carré avec des ouvertures pour une évacuation de vapeur.

6. Barre à vapeur (1) selon la revendication 5, dans lequel les dimensions internes du tube carré sont comprises entre 30 et 40 mm.

7. Barre à vapeur (1) selon l'une des revendications précédentes, dans laquelle la barre à vapeur (1) comprend entre 10 et 30 ouvertures (O1-O10).

8. Barre à vapeur (1) selon l'une des revendications précédentes, dans laquelle les ouvertures plus grandes ont une section transversale d'ouverture comprise entre 10 mm² et 19 mm² et les ouvertures plus petites ont une section transversale d'ouverture comprise entre 4 mm² et 10 mm².

9. Barre à vapeur (1) selon l'une des revendications précédentes, dans laquelle les ouvertures sont des alésages, et les alésages plus grands ont un diamètre compris entre 3,5 et 4,5 mm et les alésages plus petits ont un diamètre compris entre 2,5 et 3,5 mm.

10. Barre à vapeur (1) selon l'une des revendications précédentes, dans laquelle la barre à vapeur a une longueur (I) comprise entre 380 et 450 mm.

11. Barre à vapeur (1) selon l'une des revendications précédentes, dans laquelle les ouvertures (O1 -O10) ont une distance l'une par rapport à l'autre comprise entre 15 mm et 25 mm.

12. Barre à vapeur (1) selon l'une des revendications précédentes, dans laquelle la barre à vapeur (1) est conçue de telle sorte que de la vapeur humide peut être utilisée à des températures comprises entre 95° et 110°C et/ou que de la vapeur mélangée à de l'air chaud peut être utilisée.

13. Tunnel de rétraction (2) comprenant une barre à vapeur (1) selon l'une des revendications précédentes.

14. Tunnel de rétraction (2) selon la revendication 13, dans lequel la barre à vapeur dans le tunnel de rétraction (2) est agencée inclinée ou peut être agencée inclinée.

15. Tunnel de rétraction (2) selon la revendication 13 ou la revendication 14, dans lequel le tunnel de rétraction (2) est conçu pour que de la vapeur humide puisse être utilisée à des températures comprises entre 95° et 110°, et/ou de la vapeur mélangée à de l'air chaud.

16. Tunnel de rétraction (2) selon l'une des revendications 13 à 15, dans lequel le tunnel de rétraction (2) comprend deux barres de vapeur opposées (1) selon l'une des revendications 1 à 12.
